# FASCICULE DE BREVET EUROPEEN

(11) **EP 1 159 667 B1**
(45) Date de publication et mention de la délivrance du brevet: **02.11.2005**
(21) Numéro de dépôt: 00905132.7
(22) Date de dépôt: 14.02.2000
(51) Int. Cl.: G06F 3/00, A61F 4/00, G06K 11/18

(54) **PROCEDE ET DISPOSITIF DE COMMANDE D'UN SYSTEME ELECTRONIQUE OU INFORMATIQUE AU MOYEN D'UN FLUX DE FLUIDE**
VERFAHREN UND VORRICHTUNG ZUR STEUERUNG EINES ELEKTRONISCHEN SYSTEMS ODER EINES INFORMATIONSSYSTEMS DURCH EINEN FLÜSSIGKEITSSTROM
METHOD AND DEVICE FOR CONTROLLING AN ELECTRONIC OR COMPUTER SYSTEM BY MEANS OF A FLUID FLOW

(30) Priorité: 12.02.1999 FR 9901958
(43) Date de publication de la demande: 05.12.2001
(73) Titulaire: Bonnat, Pierre, 71000 Sance (FR)
(72) Inventeur: Bonnat, Pierre, 71000 Sance (FR)
(74) Mandataire: Thibault, Jean-Marc
(86) Numéro de dépôt international: PCT/FR2000/000362
(87) Numéro de publication internationale: WO 2000/048066

(56) Documents cités:
- DE-U- 29 606 531
- US-A- 4 746 913
- PATENT ABSTRACTS OF JAPAN vol. 1999, no. 03, 31 mars 1999 (1999-03-31) & JP 10 320108 A (TSUJIMURA YUJI;ARIMA JIRO; UENO KATSUHIKO), 4 décembre 1998 (1998-12-04)

## Description

### DOMAINE TECHNIQUE :

L'invention concerne le domaine technique de la commande de systèmes électroniques ou informatiques au moyen de périphériques de saisie ou de pointage.

Dans une application préférée mais non exclusive, l'invention concerne le domaine du contrôle du déplacement d'un pointeur ou curseur sur l'écran d'un ordinateur au moyen d'un périphérique dit de pointage.

### TECHNIQUE ANTERIEURE :

Dans ce domaine d'application préféré, il est connu de mettre en oeuvre un dispositif, appelé souris, destiné à transformer en commandes des déplacement qui lui sont imposés par un utilisateur. La souris est formée par un boîtier équipé de moyens électroniques raccordés à l'ordinateur pour permettre de transformer les déplacements du boîtier sur le plan de travail en un mouvement du curseur ou pointeur sur l'écran d'ordinateur.

Ainsi, une souris comprend plus généralement une boule destinée à rouler sur le plan de travail, des capteurs pour détecter les mouvements de la boule et des moyens de traitement des signaux électriques des capteurs. Les moyens de traitement sont raccordés à l'ordinateur par un câble électrique ou par une liaison hertzienne ou infrarouge. Les moyens de traitement sont conçus pour délivrer des signaux reconnus par le protocole du port auquel est connecté la souris, correspondant le plus souvent à la norme RS 232. Toutefois, la souris peut également être connectée à l'ordinateur par une carte d'interface dédiée ou à un bus spécifique auquel cas, les moyens de traitement délivreront un ou plusieurs signaux reconnus par le protocole associé à cette carte d'interface ou à ce bus.

La souris peut comprendre en outre un certain nombre de boutons poussoirs ou de défilement qui sont également raccordés aux moyens de traitement et qui correspondent à des fonctions de saisie ou de validation selon le mode de fonctionnement de l'ordinateur.

Les moyens de traitement des signaux issus des capteurs de mouvement ainsi que des capteurs de position des boutons de saisie ou de déroulement assurent alors plusieurs fonctions principales qui sont :
- la détection du mouvement de la souris,
- la détection de la position des boutons poussoirs
- et la communication avec l'ordinateur selon la norme retenue.

La communication avec le micro-ordinateur est le plus généralement gérée par un microprocesseur assurant les deux parties des traitements des signaux issus des détecteurs de mouvement et de position des boutons poussoirs. La souris renferme également des moyens pour gérer l'alimentation électrique des moyens de traitement des signaux et éventuellement celle des capteurs de position et de détection du mouvement.

Enfin, la souris est associée à un logiciel dit pilote chargé dans l'ordinateur qui décode le signal transmis par la souris. Le pilote fournit aux logiciels d'application qui le sollicitent les informations d'état et de statut de la souris : mouvement d'une part, et position des boutons poussoirs d'autre part afin de leur permettre de réaliser les actions en résultant.

Le pilote, dans son mode de fonctionnement le plus courant, communique avec le sous-programme ou routine de mouvement du curseur ou pointeur lorsque la souris est déplacée et envoie des messages au programme lorsque les boutons poussoirs de la souris sont pressés.

Il peut être précisé que pour la plupart des pilotes utilisés, le mouvement du pointeur à l'écran ne correspond pas directement à celui de la souris. En effet, il a été constaté que le mouvement de la souris peut être décomposé en deux gestes principaux qui sont le déplacement de la souris jusqu'à amener le pointeur dans la zone désirée puis son positionnement précis sur le point ou l'objet visé. Ainsi, lorsque la souris est déplacée lentement le pilote génère un mouvement du pointeur à l'écran de l'ordre de 100 CPI (Counts Per Inch) ou DPI (Dots Per Inch), et lorsque la souris est déplacée rapidement le pilote génère un mouvement du pointeur de l'ordre de 400 CPI voire 1 000 CPI.

Les souris selon l'art antérieur donnent entière satisfaction en tant que périphérique de commande d'un ordinateur au moyen de la main.

Toutefois, il peut apparaître nécessaire de pouvoir commander un ordinateur ou un système électronique sans recourir aux mains notamment lorsque l'utilisateur n'en a plus l'usage.

Ainsi, il a été envisagé de commander un ordinateur au moyen de la bouche. Une demande DE 296 06 531 a proposé à cet effet, un dispositif de commande comprenant un levier susceptible d'être déplacé au moyen de la bouche de bas en haut et de gauche à droite, les mouvements du levier étant alors convertis en déplacement correspondant du curseur. Cependant, pour actionner le levier, l'utilisateur doit déplacer la tête, ce qui s'avère fatiguant, voire douloureux après une longue période d'utilisation du dispositif.

Un même inconvénient est attaché au dispositif proposé par une demande JP 10 320108 qui propose d'adapter sur la tête de l'utilisateur un ensemble de capteurs de déplacement dans deux directions orthogonales de manière à convertir les déplacements de la tête de l'utilisateur en déplacement corresponddant du curseur.

Il est possible d'éviter une telle sollicitation des muscles de la tête de l'utilisateur en assurant la commande de l'ordinateur au moyen du souffle.

Un brevet US 4 476 913 a, par exemple, proposé de convertir une pression ou une dépression générée par le souffle en une commande pour ordinateur.

Cependant, il est apparu que la maîtrise par l'utilisateur de la pression engendrée par son souffle requiert une très grande concentration qui induit une fatigue assez rapide, de sorte que l'usage d'un tel dispositif apparaît mal adapté aux personnes souffrant d'un lourd handicap.

Il a également été envisagé de commander un ordinateur ou un système électronique par le souffle au moyen d'un dispositif de commande faisant intervenir une sorte d'hélice ou turbine mise en mouvement par le souffle de l'utilisateur et dont la rotation est traitée et convertie en un signal électrique selon une norme sensiblement analogue à celle associée à une souris pour être reconnue par le pilote de manière à convertir la rotation de la roue en déplacement du curseur à l'écran.

Toutefois, il est apparu qu'un tel système de commande à roue ne présentait pas une grande précision de pointage dans la mesure où compte tenu de l'inertie de la roue celle-ci continue à tourner après l'arrêt de l'application du souffle.

Il est donc apparu le besoin de disposer d'un procédé et d'un dispositif de contrôle d'un système électronique ou informatique par le souffle qui présente une plus grande précision et sensibilité de commande que les systèmes selon l'art antérieur.

### EXPOSE DE L'INVENTION :

Afin de répondre à cet objectif l'invention concerne un procédé de commande d'un système électronique ou informatique, selon la revendication 1.

L'invention concerne également un dispositif de conversion en un signal électrique de l'action d'un courant de fluide sur au moins une lame libre selon la revendication 5.

L'invention concerne également un dispositif de commande d'un système électronique ou informatique au moyen d'un courant de fluide selon la revendication 13.

L'invention concerne également un dispositif pour le contrôle par le souffle du déplacement selon deux directions X et Y d'un pointeur ou curseur sur un écran d'ordinateur selon la revendication 15.

Diverses autres caractéristiques ressortent de la description faite ci-dessous en référence aux dessins annexés qui montrent, à titre d'exemples non limitatifs, des formes de réalisation de l'objet de l'invention.

### BREVE DESCRIPTION DES FIGURES

La **Fig. 1** est vue schématique d'une forme préférée de réalisation d'un dispositif selon l'invention pour le contrôle du déplacement d'un pointeur sur un écran d'ordinateur.
La **Fig. 2** est un coupe schématique montrant un détail de disposition des lames vibrantes pour un dispositif de commande selon l'invention.
La **Fig. 3** illustre un dispositif de conversion électromagnétique des vibrations d'une lame libre en un signal électrique.
La **Fig. 4** illustre un dispositif de conversion optoélectronique des vibrations d'une lame libre en un signal électrique.
La **Fig. 5** illustre une autre variante de réalisation d'un dispositif de conversion optoélectronique des vibrations d'une lame libre en un signal électrique.

### MEILLEURE MANIERE DE REALISER L'INVENTION :

La **fig. 1** illustre de manière schématique un exemple d'application de l'invention à un dispositif, désigné dans son ensemble par la référence **1,** de commande par le souffle du déplacement du curseur C d'un système informatique **I**.

Le dispositif de commande **1** comporte, deux tubes **2, 3** associé à une direction de déplacement X ou Y du curseur. Chaque tube **2, 3** présente une embouchure **4** au niveau de laquelle un individu peut souffler ou aspirer de l'air. A l'opposé des embouchures **4,** chaque tube **2, 3** présente deux lames libres dont l'une **5**_{**1**} est sollicitée par l'air expiré soit en expiration, tandis que l'autre **5**_{**2**} est sollicitée par l'air inspiré, soit en inspiration.

Comme le montre la **Fig. 2**, chaque lame **5**_{**1**} et **5**_{**2**} est montée en regard d'un canal **6**_{**1**} et **6**_{**2**} aménagé dans la paroi du tube **2** ou **3**. Chaque canal **6**_{**1**}**, 6**_{**2**} présente des dimensions proches de celle de la lame associé tout en étant légèrement supérieure de manière que la lame puisse battre dans le canal. Afin d'assurer une mise en vibration de chacune des lames **5**_{**1**}**, 5**_{**2**} par son souffle de sollicitation correspondant, chaque lame est placée de manière à affleurer le plan **P**_{**1**} ou **P**_{**2**} de la paroi du tube **2** situé en amont par rapport au sens du flux **F**_{**1**} ou **F**_{**2**} destiné à solliciter ladite lame. Ainsi, la lame **5**_{**1**} qui doit être sollicitée par le flux d'expiration **F**_{**1**} effleure le plan **P**_{**1**} à l'intérieur du tube **2** tandis que la lame **5**_{**2**} devant être sollicitée par le flux d'inspiration **F**_{**2**} affleure le plan **P**_{**2**} à l'extérieur du tube.

Dans le même sens afin d'assurer une meilleure sollicitation des lames, chaque canal **6**_{**1**}**, 6**_{**2**} est de préférence mais non nécessairement associé à un clapet anti-retour **7**_{**1**} ou **7**_{**2**} ne laissant passer l'air que dans le sens de sollicitation de la lame **5**_{**1**} ou **5**_{**2**} correspondante.

Chaque lame **5**_{**1**}**, 5**_{**2**} de chaque tube **2, 3** est associée à un dispositif de conversion **10** transformant directement les vibrations mécaniques de la lame en un signal électrique.

Selon une forme préférée de réalisation, ces moyens de conversion **10** sont, comme le montre la Fig. 3, formés par un transducteur électromagnétique comprenant un aimant **11** et une bobine de transduction **12** associés à un circuit magnétique **13,** symbolisé en traits mixtes. Ce circuit magnétique inclut notamment une partie ferromagnétique présentée par la lame **5** au niveau de son extrémité libre **14.** De manière préférée, la lame libre **5** est entièrement constituée en une matière plastique et une pièce ou un revêtement ferromagnétique est rapportée à son extrémité. Bien entendu, la lame pourrait entièrement être réalisée en matériau ferromagnétique.

Le matériau constitutif de la lame **5** est choisi de manière à induire un amortissement rapide des vibrations de la lame en fin de sollicitation. A cet égard, il doit être noté que pour le choix de ce matériau, le critère le plus important est la capacité de la lame à vibrer sous l'action d'un flux de fluide et plus particulièrement d'air.

Afin de ne pas perturber le fonctionnement des transducteurs électromagnétiques **10** qui sont associés aux lames libres **5**_{**1**}**, 5**_{**2**}**,** le corps du dispositif de commande est réalisé, de préférence mais non exclusivement, dans un matériau amagnétique et, de préférence, en matière synthétique, tel que par exemple une matière plastique injectée ou encore un matériau composite moulé. De plus, l'utilisation de tels matériaux peut permettre, selon leurs conditions de mise en oeuvre, de rendre le dispositif **1** muet.

Selon une forme préférée mais non exclusive de réalisation, chaque dispositif de conversion **10** comprend un élément mobile de réglage **15** destiné à venir en regard des lames **5** pour permettre un ajustement de la distance d, dite d'entrefer, séparant le pied de l'élément mobile **15** de l'extrémité libre **14** de la lame **5.** Selon l'exemple illustré, l'élément mobile de réglage est constitué par une vis formant le noyau de la bobine de transduction **1** et s'étendant selon une direction sensiblement parallèle au plan d'extension de la lame **5.**

Chaque dispositif de conversion **10** fonctionne de la manière suivante. Lorsqu'une lame **5** est sollicitée en vibration par un flux d'air circulant dans le conduit **2** ou **3,** elle entre en vibration, de sorte que les mouvements de son extrémité libre **14** perturbent le champ magnétique engendré par l'aimant **11** et canalisé par le circuit magnétique **13.** Ces vibrations induisent alors une force électromotrice dans la bobine **12.** Cette force électromotrice variable crée un courant dont les oscillations sont l'image électrique des oscillations mécaniques de la lame libre vibrante **5.** Le signal électrique engendré par chaque dispositif de conversion **10** est ensuite amplifié et/ou traité un système de traitement **20.**

Le système de traitement **20** est connecté, par une ligne **21,** à une interface avec un ordinateur **22** comportant un écran de visualisation **23.**

Le système de traitement **20** comprend l'électronique de puissance ainsi qu'un microprocesseur capable de traiter les signaux issus des dispositifs de conversion **10** pour les conditionner selon une norme ou un protocole déterminé.

Ainsi, s'il est choisi de connecter le dispositif **1** sur un port de souris fonctionnant selon la norme RS 232, le système **20** traitera alors les signaux pour les traduire dans cette norme. Bien entendu, toute autre norme de dialogue pourrait être adoptée selon la nature du système informatique **I**.

Le système **20** est alimenté de toute manière appropriée et dans le cas de l'utilisation d'une interface du type RS 232 par une alimentation auxiliaire **24** qui utilise le courant électrique disponible au niveau de l'interface.

Le dispositif de commande **1** ainsi constitué peut, par exemple, fonctionner de la manière suivante.

Lorsque l'utilisateur de l'ordinateur souhaite commander le mouvement selon la direction X du curseur **C** sur l'écran **23,** il souffle ou expire dans le premier tube **2** par exemple, de manière à solliciter en vibration lame **5**_{**1**} de ce tube. Les caractéristiques du signal émis par le dispositif de conversion **10** associé à cette lame **5**_{**1**} sont alors directement fonction de l'intensité du souffle. Le système **20** de traitement du signal électrique convertit alors le signal analogique issu du dispositif **10** en un signal numérique transmis par la ligne **21** à une interface de l'ordinateur **22.** Le système **20** peut par exemple mais non nécessairement effectuer un traitement du signal de manière à associer des seuils de valeur et/ou des rapport de conversion aux informations reçues des dispositifs de conversion **10.** Ce signal est ensuite interprété, par un programme dit Pilote fonctionnant sur l'ordinateur **22,** en un déplacement du curseur **C** selon la direction X vers la droite, par exemple. La vitesse de déplacement du curseur **C** pourra alors être directement fonction de l'intensité du souffle appliqué.

Lorsque l'utilisateur aspire ou inspire par le même tube **2,** la lame **5**_{**2**} sollicitée en inspiration activera son dispositif de conversion **10** associé qui émettra un signal électrique qui, après traitement par le système **20,** pourra être traduit par l'interface et le logiciel de l'ordinateur **58** en un mouvement selon la direction X vers la gauche du curseur **C.** Comme précédemment, la vitesse de déplacement du curseur sera fonction de l'intensité de l'aspiration.

De la même manière, le fait d'expirer ou d'inspirer par le second tube **3** sera associé, à un déplacement du curseur **C** selon la direction **Y,** vers le haut ou vers le bas.

Le Pilote associé du dispositif 1 pourra alors permettre d'intervertir l'affectation des tubes **1** et **2** aux directions de déplacement du curseur **C** ainsi que les sens de déplacement du curseur C associés à l'inspiration et l'expiration.

Selon une variante de réalisation du dispositif **1,** chaque lame **5**_{**1**}**, 5**_{**2**} est associée à des moyens d'amortissement de ses vibrations en fin de sollicitation, de manière à garantir une grande précision de la commande du curseur **C**.

Il apparaît que le dispositif de commande **1,** conforme à l'invention, permet d'obtenir un fonctionnement du système informatique **22, 23** directement subordonné au ou commandé par le souffle d'un utilisateur. L'invention permet alors de manière avantageuse, la commande d'un système informatique perfectionné par un utilisateur qui aurait, par exemple, perdu l'usage de ses membres supérieurs.

Afin de présenter des fonctions analogues à celles d'une souris classique, le dispositif **1** selon l'invention peut comprendre également des systèmes de boutons à actionner avec la touche.

De tels systèmes peuvent par exemple être formés par une partie mobile de l'embouchure qui actionne un interrupteur lorsque l'on appuie dessus ou on la déplace d'un côté de l'autre.

Le dispositif de pointage par le souffle peut comprendre également un conduit supplémentaire comprenant une seule lame libre **5** associée à un dispositif de conversion **10** de manière à constituer un moyen de commande présentant une fonction analogue à celle du bouton de fonction, "scroll" présent sur certaines souris pour assurer le déroulement d'un menu.

Bien entendu, il ne s'agit là que d'un exemple d'une des applications possibles de l'invention à la commande d'un système électronique ou informatique.

En effet, la conversion des vibrations d'une lame libre en signal électrique peut être utilisée pour tout autre action informatique que le déplacement d'un curseur.

De même, le courant de fluide appliqué dans l'exemple ci-dessus est de l'air inspiré ou expiré, mais il pourrait également s'agir d'un courant d'air appliqué de toute manière appropriée, telle que par exemple au moyen d'un soufflet, d'une soufflerie, d'une réserve de gaz comprimé ou analogue. Dans le même sens, il pourrait être envisagé d'utiliser un autre fluide, gazeux ou liquide, pour engendrer les vibrations de la lame.

Dans les exemples ci-dessus les moyens de conversion en un signal électrique des mouvements de la lame libre sont constitués par un système de transduction électromagnétique.

Toutefois conformément à l'invention, la conversion des mouvements de la lame libre en un signal électrique pourrait être effectuée de toute autre manière telle que par exemple par des moyens optoélectroniques formés par l'association d'une source de lumière et d'un capteur disposé de manière que les vibrations de la lame perturbe l'illumination du capteur.

Ainsi, selon une variante de réalisation de l'invention plus particulièrement illustrée à la **Fig. 4,** les moyens de conversion sont formés pour chaque lame par d'une source de lumière **30** et d'un capteur de lumière **31** disposés en regard l'un de l'autre, et de part et d'autre de la lame libre.

Ainsi, lorsque la lame est sollicitée en vibration par le souffle de l'utilisateur, son extrémité libre, placée entre la source lumineuse et le capteur correspondants, engendre une illumination discontinue du capteur pour créer un signal électrique variable qui sera traité par le système de traitement **20** du dispositif de commande selon l'invention tel que cela a été décrit précédemment.

De manière préférée, la source de lumière **20** est formée par une diode électroluminescence (LED) et le capteur **31** est formé par un phototransistor. Afin d'éviter une perturbation de la détection des vibrations de la lame par la lumière du jour, le dispositif de conversion travaille dans l'infrarouge. Dans le même sens, il est aménagé une zone sombre au voisinage de la source et du capteur de lumière. Bien entendu, il pourrait aussi être envisagé de mettre en oeuvre une photo-résistance en tant que capteur de lumière.

Afin d'augmenter la surface de la lame disposée entre le capteur **31** et la source de lumière **30,** l'extrémité libre de la lame peut porter un écran destiné **32** à occulter la source lumineuse par rapport au capteur dans certaines positions de la lame et plus particulièrement lorsque celle-ci est au repos. Il peut également être envisagé d'aménager une fenêtre soit dans la lame soit dans l'écran afin de bien déterminer les positions de ladite lame dans lesquelles le rayon lumineux atteint le capteur **31.**

Il pourrait aussi être envisagé d'adapter la diode électroluminescente **30** à l'extrémité libre de la lame et de placer une fenêtre devant le phototransistor afin de réduire son ouverture optique. L'alimentation de la diode **30** peut alors être effectuée au moyen de balais venant coopérer avec une ou deux plages conductrices de manière à alimenter la diode uniquement lors de son passage devant le capteur **31.**

Selon une autre variante illustrée à la **fig. 5,** l'extrémité de l'une des faces de lame libre **5** est recouverte d'un revêtement réfléchissant la lumière émise par la source lumineuse **30**.

Le capteur de lumière **31** est alors disposé pour recevoir en position de repos de la lame **5** et par réflexion sur la lame **5** la lumière émise par la source **30.** Lorsque la lame vibre la lumière réfléchie est déviée de sorte qu'elle n'atteint plus en totalité le capteur **31.** L'intensité lumineuse reçue par le capteur **31** varie donc et le mouvement de la lame **5** est ainsi converti en un signal électrique.

Bien entendu il pourrait également être envisagé de convertir les mouvements de la lame libre en un signal électrique par d'autre moyens de conversion tels par exemple au moyen d'un capteur piézo-électrique solidaire de la lame, ce capteur étant alors raccordé au système de traitement **20** du dispositif de commande.

Dans les exemples ci-dessus les moyens de conversion en un signal électrique des mouvements de la lame libre sont utilisés pour la commande d'un système informatique mais ils pourraient également être utilisés pour la commande d'un tout autre système électronique et notamment dans le cadre d'un instrument de musique électrique tel que par exemple un instrument à anches libre.

## Revendications

1. Procédé de commande d'un système électronique ou informatique **(22, 23) , caractérisé en ce qu'**il consiste à :
- faire osciller au moins une lame libre (**5**) au moyen d'un courant de fluide,
- traduire en un signal électrique les oscillations de la lame au moyen d'au moins un dispositif de conversion **(10)** associé à la lame **(5),**
- traiter le signal électrique émis par le dispositif de conversion **(10),**
- et commander une action du système **(22, 23)** en fonction des résultats du traitement du signal électrique.

2. Procédé de commande selon la revendication 1, **caractérisé en ce que** le courant de fluide résulte du flux d'air créé par l'inspiration et/ou l'expiration d'un individu.

3. Procédé selon la revendication 2, **caractérisé en ce qu'**il consiste pour commander par le souffle les déplacements, selon deux directions X et Y d'un pointeur ou curseur C sur un écran d'ordinateur **(23)** à :
- mettre en oeuvre pour chaque direction de déplacement un conduit **(2,3)** dans lequel sont disposées deux lames libres (**5**_{**1**}**, 5**_{**2**}) associées chacune à un dispositifs de conversion (**10**), la première lame (**5**_{**1**}) étant sollicitable en oscillation par le flux d'expiration (**F**_{**1**}) et la seconde lame (**5**_{**2**}**)** étant sollicitable en oscillation par le flux d'inspiration (**F**_{**2**}).
- traiter les signaux émis par les dispositifs de conversion **(10)** de manière que pour chaque direction de déplacement (X, Y) le flux d'inspiration corresponde à un sens de déplacement du curseur C et le flux d'expiration corresponde à un sens de déplacement opposé à celui correspondant au flux d'inspiration et de manière que l'intensité du flux corresponde en partie au moins à la vitesse de déplacement du curseur.

4. Procédé selon la revendication 3, **caractérisé en ce qu'**il consiste à mettre en oeuvre des moyens pour permettre l'interversion des sens de déplacements associés au flux d'expiration et au flux d'inspiration.

5. Dispositif de conversion en un signal électrique de l'action d'un courant de fluide sur au moins une lame libre **(20),** pour la mise en oeuvre du procédé selon l'une des revendications 1 à 4, **caractérisé en ce qu'**il comprend des moyens de conversion directe des oscillations mécaniques de la lame (5) en un signal électrique.

6. Dispositif de conversion selon la revendication 5, **caractérisé en ce que** les moyens de conversion **(10)** sont formés par un transducteur piézo-électrique solidaire de la lame **(5).**

7. Dispositif de conversion selon la revendication 5, **caractérisé en ce que** les moyens de conversion (**10**) sont formés par un transducteur électromagnétique comprenant un aimant (**11**) et une bobine de transduction **(12)** associés à un circuit magnétique **(13)** incluant une partie ferromagnétique, présentée par la lame **(5)** au niveau de son extrémité libre **(14),** dont les oscillations perturbent le champ magnétique engendré par l'aimant **(11)** et induisent une force électromotrice dans la bobine (**12**).

8. Dispositif de conversion selon la revendication 7, **caractérisé en ce que** le circuit magnétique du transducteur **(10)** comprend un élément mobile de réglage (**15**) destiné à venir sensiblement en regard d'au moins une lame (**5**) pour permettre un ajustement de la distance **(d),** dite d'entrefer, séparant le pied de l'élément mobile de l'extrémité libre **(14)** de la lame.

9. Dispositif de conversion selon la revendication 5, **caractérisé en ce que** les moyens de conversion sont formés par l'association d'une source de lumière **(30)** et d'un capteur de lumière **(31)** disposés de manière que les oscillations de la lame perturbe l'illumination du capteur pour créer un signal électrique variable aux bornes du capteur.

10. Dispositif de conversion selon la revendication 9, **caractérisé en ce que** la source de lumière **(30)** et le capteur **(31)** sont disposés en regard l'un de l'autre, er de part et d'autre de la lame **(5)** de manière que les oscillations de cette dernière engendrent une illumination discontinue du capteur **(31)** pour créer un signal électrique variable aux bornes du capteur.

11. Dispositif de conversion selon la revendication 9 ou 10, **caractérisé en ce que** la source de lumière **(30)** est constituée par une diode électroluminescente et le capteur de lumière **(31)** est constitué par un phototransistor.

12. Dispositif de conversion selon la revendication 10, **caractérisé en ce que** la lame **(5)** porte à son extrémité libre un écran **(32)** destiné à occulter la source lumineuse par rapport au capteur dans certaines positions de la lame.

13. Dispositif de commande d'un système **(58, 59)** électronique ou informatique au moyen d'un courant de fluide, **caractérisé en ce qu'**il comprend :
- des moyens **(2, 3)** pour appliquer le courant de fluide sur au moins une lame libre **(5**_{**1**}**, 5**_{**2**}**)** et faire osciller ladite lame,
- au moins un dispositif de conversion **(10),** selon l'une des revendications 5 à 12, des oscillations de la lame (**5**_{**1**}**, 5**_{**2**}) en un signal électrique,
- des moyens **(20)** de traitement du signal électrique émis par le dispositif de conversion **(10),**
- et des moyens d'interface **(21)** entre les moyens de traitement **(20)** et le système électronique ou informatique **(22, 23)**.

14. Dispositif de commande selon la revendication **13, caractérisé en ce que** les moyens (**2,3**) pour appliquer le courant du fluide comprennent au moins une embouchure **(4)** permettant à un individu d'aspirer ou d'expirer de l'air pour créer un flux d'air au niveau de la lame (**5**_{**1**}**, 5**_{**2**}).

15. Dispositif pour le contrôle, par le souffle, du déplacement selon deux directions X et Y d'un pointeur ou curseur sur un écran d'ordinateur **caractérisé en ce qu'**il comprend notamment :
- pour chaque direction de déplacement X,Y un conduit **(2,3)** dans lequel sont disposées deux lames libres (**5**_{**1**}**, 5**_{**2**}) associées à des dispositifs de conversion **(10)** selon l'une des revendications 5 à 11, la première lame (**5**_{**1**}) étant sollicitable en oscillations par le flux d'expiration et la seconde lame (**5**_{**2**}) étant sollicitable en oscillations par le flux d'inspiration.
- des moyens de traitement **(20)** des signaux émis par les dispositifs de conversion (10) de manière que pour chaque direction de déplacement le flux d'inspiration corresponde à un sens de déplacement du curseur et le flux d'expiration corresponde à un sens de déplacement opposé à celui correspondant au flux d'inspiration, et de manière que l'intensité du flux corresponde en partie au moins à la vitesse de déplacement du curseur.

## Patentansprüche

1. Verfahren zum Steuern eines elektronischen oder datenverarbeitenden Systems (22, 23),
**dadurch gekennzeichnet, dass** es darin besteht:
- wenigstens ein frei bewegliches Plättchen (5) mit Hilfe eines Fluidstroms in Schwingung zu versetzen,
- die Schwingungen des Plättchens mit Hilfe wenigstens einer dem Plättchen (5) zugeordneten Umwandlungsvorrichtung (10) in ein Signal umzuwandeln,
- das durch die Umwandlungsvorrichtung (10) abgegebene elektrische Signal zu verarbeiten,
- und eine Tätigkeit des Systems (22, 23) in Abhängigkeit der bei der Verarbeitung des elektrischen Signals erzielten Ergebnisse zu steuern.

2. Steuerverfahren nach Anspruch 1,
**dadurch gekennzeichnet, dass** der Fluidstrom aus dem Luftstrom resultiert, der beim Einatmen und/oder Ausatmen einer Person entsteht.

3. Verfahren nach Anspruch 2,
**dadurch gekennzeichnet, dass** es zum Steuern der Bewegungen eines Zeigers oder Cursors C auf einem Computerbildschirm (23) durch den Atem in zwei Richtungen X und Y darin besteht:
- für jede Bewegungsrichtung eine Leitung (2, 3) zu verwenden, in der zwei frei bewegliche Plättchen (5₁, 5₂) angeordnet sind, die jeweils einer Umwandlungsvorrichtung (10) zugeordnet sind, wobei das erste Plättchen (5₁) durch den Ausatmungsluftstrom (F₁) in Schwingung versetzt wird und das zweite Plättchen (5₂) durch den Einatmungsluftstrom (F₂) in Schwingung versetzt wird,
- die von der Umwandlungsvorrichtung (10) abgegebenen Signale so zu verarbeiten, dass für jede Bewegungsrichtung (X, Y) der Einatmungsluftstrom einer Bewegungsrichtung des Cursors C entspricht und der Ausatmungsluftstrom einer Bewegungsrichtung entspricht, die derjenigen des Einatmungsluftstroms entgegengesetzt ist, und dass die Intensität des Luftstroms wenigstens zum Teil der Bewegungsgeschwindigkeit des Cursors entspricht.

4. Verfahren nach Anspruch 3,
**dadurch gekennzeichnet, dass** es darin besteht, Mittel zu verwenden, um die Umkehrung der Bewegungsrichtungen zu ermöglichen, die dem Ausatmungsluftstrom und dem Einatmungsluftstrom zugeordnet sind.

5. Vorrichtung zum Umwandeln der Wirkung eines Fluidstroms auf wenigstens ein frei bewegliches Plättchen (20) in ein elektrisches Signal, um das Verfahren nach einem der Ansprüche 1 bis 4 durchzuführen,
**dadurch gekennzeichnet, dass** es Mittel zum unmittelbaren Umwandeln der mechanischen Schwingungen des Plättchens (5) in ein elektrisches Signal umfasst.

6. Umwandlungsvorrichtung nach Anspruch 5,
**dadurch gekennzeichnet, dass** die Umwandlungsmittel (10) durch einen mit dem Plättchen (5) fest verbundenen piezoelektrischen Wandler gebildet sind.

7. Umwandlungsvorrichtung nach Anspruch 5,
**dadurch gekennzeichnet, dass** die Umwandlungsmittel (10) durch einen elektromagnetischen Wandler gebildet sind, der einen Magneten (11) und eine Umformspule (12) umfasst, die beide einem Magnetkreis (13) zugeordnet sind, der ein ferromagnetisches Teil einschließt, das das Plättchen (5) in Höhe seines freien Endes (14) aufweist, dessen Schwingungen das durch den Magneten (11) erzeugte Magnetfeld stören und in die Spule (12) eine elektromotorische Kraft induzieren.

8. Umwandlungsvorrichtung nach Anspruch 7,
**dadurch gekennzeichnet, dass** der Magnetkreis des Wandlers (10) ein bewegliches Stellelement (15) umfasst, das dazu bestimmt ist, im Wesentlichen gegenüber wenigstens einem Plättchen (5) angeordnet zu werden, um ein Anpassen des so genannten Luftspaltabstands (d) zu ermöglichen, der die Basis des beweglichen Elements von dem freien Ende (14) des Plättchens trennt.

9. Umwandlungsvorrichtung nach Anspruch 5,
**dadurch gekennzeichnet, dass** die Umwandlungsmittel durch die Paarung einer Lichtquelle (30) mit einem Lichtsensor (31) gebildet sind, die so angeordnet sind, dass die Schwingungen des Plättchens die Beleuchtung des Sensors stören, um an den Sensorklemmen ein veränderliches elektrisches Signal zu erzeugen.

10. Umwandlungsvorrichtung nach Anspruch 9,
**dadurch gekennzeichnet, dass** die Lichtquelle (30) und der Sensor (31) einander gegenüberliegend und zu beiden Seiten des Plättchens (5) angeordnet sind, so dass die Schwingungen des Plättchens eine diskontinuierliche Beleuchtung des Sensors (31) bewirken, um an den Sensorklemmen ein veränderliches elektrisches Signal zu erzeugen.

11. Umwandlungsvorrichtung nach Anspruch 9 oder 10,
**dadurch gekennzeichnet, dass** die Lichtquelle (30) von einer Leuchtdiode und der Lichtsensor (31) von einem Phototransistor gebildet ist.

12. Umwandlungsvorrichtung nach Anspruch 10,
**dadurch gekennzeichnet, dass** das Plättchen (5) an seinem freien Ende mit einer Blende (32) versehen ist, die dazu bestimmt ist, die Lichtquelle in Bezug auf den Sensor in bestimmten Positionen des Plättchens abzuschirmen.

13. Vorrichtung zum Steuern eines elektronischen oder datenverarbeitenden Systems (58, 59) mit Hilfe eines Fluidstroms,
**dadurch gekennzeichnet, dass** sie umfasst:
- Mittel (2, 3), um den Fluidstrom auf wenigstens ein frei bewegliches Plättchen (5₁, 5₂) wirken zu lassen und das Plättchen in Schwingung zu versetzen,
- wenigstens eine Vorrichtung (10) nach einem der Ansprüche 5 bis 12 zum Umwandeln der Schwingungen des Plättchens (5₁, 5₂) in ein elektrisches Signal,
- Mittel (20) zum Verarbeiten des von der Umwandlungsvorrichtung (10) abgegebenen elektrischen Signals,
- und Schnittstellen-Mittel (21) zwischen den Verarbeitungsmitteln (20) und dem elektronischen oder datenverarbeitenden System (22, 23).

14. Steuerungsvorrichtung nach Anspruch 13,
**dadurch gekennzeichnet, dass** die Mittel (2, 3) zum Wirken lassen des Fluidstroms wenigstens eine Öffnung (4) umfassen, die es einer Person erlaubt, Luft anzusaugen und auszustoßen, um in Höhe des Plättchens (5₁, 5₂) einen Luftstrom zu erzeugen.

15. Vorrichtung zur Kontrolle der Bewegung eines Zeigers oder Cursors auf einem Computerbildschirm durch den Atem in zwei Richtungen X und Y,
**dadurch gekennzeichnet, dass** sie insbesondere umfasst:
- für jede Bewegungsrichtung X, Y eine Leitung (2, 3), in der zwei frei bewegliche Plättchen (5₁, 5₂) angeordnet sind, die Umwandlungsvorrichtungen (10) nach einem der Ansprüche 5 bis 11 zugeordnet sind, wobei das erste Plättchen (5₁) durch den Ausatmungsluftstrom in Schwingung versetzt wird und das zweite Plättchen (5₂) durch den Einatmungsluftstrom in Schwingung versetzt wird,
- Mittel zum Verarbeiten (20) der durch die Umwandlungsmittel (10) abgegebenen Signale, so dass für jede Bewegungsrichtung der Einatmungsluftstrom einer Bewegungsrichtung des Cursors entspricht und der Ausatmungsluftstrom einer Bewegungsrichtung entspricht, die derjenigen des Einatmungsluftstroms entgegengesetzt ist, und dass die Intensität des Luftstroms wenigstens zum Teil der Bewegungsgeschwindigkeit des Cursors entspricht.

## Claims

1. Method for monitoring an electronic or computer system (22, 23), **characterized in that** it consists of:
- swinging at least one free segment (5) with the aid of a fluid current;
- translating the swinging of the segment into an electric signal by means of at least one conversion device (10) associated with the segment (5);
- processing the electric signal emitted by the conversion device (10); and
- monitoring an action of the system (22, 23) according to the processing results of the electric signal.

2. Method according to claim 1, **characterized in that** the fluid current results from the flow of air created via the inspiration and/or expiration of an individual.

3. Method according to claim 2, **characterized in that**, in order to have the breath monitor the movements along two directions X and Y of a pointer or a cursor C on a computer screen (23), it consists of:
- using, for each movement direction, a conduit (2,3) in which two free segments (5₁, 5₂) are placed, each segment being associated with a conversion device (10), the first segment (5₁) being able to be stressed on swinging by the expiration flow (F₁) and the second segment (5₂) being able to be stressed on swinging by the inspiration flow (F₂).
- processing the signals transmitted by the conversion devices (10) so that for each movement direction (X, Y), the inspiration flow corresponds to one movement direction of the cursor C and the expiration flow corresponds to a movement direction opposite the one corresponding to the inspiration flow and so that the intensity of the flow corresponds, at least in part, to the movement speed of the cursor.

4. Method according to claim **3, characterized in that** it consists of using means to allow inversion of the directions of movements associated with the expiration flow and with the inspiration flow.

5. Device for converting the action of a fluid current on at least one free segment (20) into an electric signal for implementing the method according to one of claims 1 to 4, **characterized in that** it includes means for directly converting the mechanical swinging of the segment (5) into an electric signal.

6. Conversion device according to claim 5, **characterized in that** the conversion means (10) are formed by a piezo-electric transducer integral with the segment (5).

7. Conversion device according to claim 5, **characterized in that** the conversion means (10) are formed by an electromagnetic transducer including a magnet (11) and a transducing coil (12) associated with a magnetic circuit (13) including a ferromagnetic portion presented by the segment (5) at the level of its free extremity (14) whose swinging disturbs the magnetic field generated by the magnet (11) and induces an electromotive force in the coil (12).

8. Conversion device according to claim 7, **characterized in that** the magnetic circuit of the transducer (10) includes a mobile adjustment element (15) intended to come approximately opposite at least one segment (5) so as to allow an adjustment to be made of the distance (d), that is an airgap, separating the foot of the mobile element from the free extremity (14) of the segment.

9. Conversion device according to claim 5, **characterized in that** the conversion means are formed by the association of a light source (30) and a light sensor (31) both placed so that the swinging of the segment creates an interference with the illumination of the sensor so as to create a variable electric signal at the terminals of the sensor.

10. Conversion device according to claim 9, **characterized in that** the light source (30) and sensor (31) are placed opposite each other and on both sides of the segment (5) so that the swinging of said segment generates a discontinuous illumination of the sensor (31) so as to create a variable electric signal at the terminals of the sensor.

11. Conversion device according to claim 9 or 10, **characterized in that** the light source (30) is constituted by a light-emitting diode and the light sensor (31) is constituted by a phototransistor.

12. Conversion device according to claim 10, **characterized in that** the segment (5) bears at its free extremity a screen (32) for hiding the light source with respect to the sensor in certain positions of the segment.

13. Device for monitoring an electronic or computer system (58, 59) with the aid of a fluid current, **characterized in that** it includes:
- means (2, 3) to apply the fluid current to at least one free segment (5₁, 5₂) and swing said segment;
- at least one conversion device (10) according to one of claims 5 to 12 for converting the swinging of the segment (5₁, 5₂) into an electric signal;
- means (20) for processing the electric signal emitted by the conversion device (10); and
- interface means (21) between the processing means (20) and the electronic or computer system (22, 23).

14. Monitoring device according to claim **13, characterized in that** the means (2, 3) to apply the fluid current include at least one orifice (4) enabling an individual to suck in or breathe out the air so as to create a flow of air at the level of the segment (5₁, 5₂).

15. Device for the breath monitoring of the movement along two directions X and Y of a pointer or a cursor on a computer screen **characterized in that** it includes in particular:
- for each movement direction X, Y a conduit (2, 3) in which two free segments (5₁, 5₂) are placed associated with conversion devices (10) according to one of claims 5 to 11, the first segment (5₁) being able to be stressed on swinging by the expiration flow and the second segment (5₂) being able to be stressed on swinging by the inspiration flow.
- means (20) for processing the signals emitted by the conversion devices (10) so that for each movement direction the inspiration flow corresponds to a direction of movement of the cursor and the expiration flow corresponds to a direction of movement opposite the one corresponding to the inspiration flow and so that the intensity of the flow corresponds, at least in part, to the movement speed of the cursor.
